# EUROPÄISCHE PATENTSCHRIFT

(11) **EP 1 212 519 B1**
(45) Veröffentlichungstag und Bekanntmachung des Hinweises auf die Patenterteilung: **20.07.2005**
(21) Anmeldenummer: 00974307.1
(22) Anmeldetag: 07.09.2000
(51) Int. Cl.: F01L 9/04

(54) **VERFAHREN ZUM STEUERN EINES ELEKTROMECHANISCHEN STELLANTRIEBES**
METHOD FOR CONTROLLING AN ELECTROMECHANICAL ACTUATOR DEVICE
PROCEDE POUR COMMANDER UN ACTIONNEUR ELECTROMECANIQUE

(30) Priorität: 16.09.1999 DE 19944520
(43) Veröffentlichungstag der Anmeldung: 12.06.2002
(73) Patentinhaber: SIEMENS AKTIENGESELLSCHAFT, 80333 München (DE)
(72) Erfinder: KOCH, Achim, 93105 Tegernheim (DE)
(86) Internationale Anmeldenummer: PCT/DE2000/003113
(87) Internationale Veröffentlichungsnummer: WO 2001/020140

(56) Entgegenhaltungen:
- EP-A- 0 724 067
- DE-A- 3 733 704
- DE-A- 4 319 918
- DE-A- 19 518 056
- DE-A- 19 526 681
- DE-A- 19 531 437
- DE-A- 19 623 698
- DE-U- 29 712 502

## Beschreibung

Die Erfindung betrifft ein Verfahren zum Steuern eines elektromechanischen Stellantriebes.

Brennkraftmaschinen, deren Gaswechselventile nockenwellenunabhängig betätigt werden, sind bekannt. Im Gegensatz zu nockenwellenbetätigten Gaswechselventilen werden diese Gaswechselventile zum Öffnen und Schließen in Abhängigkeit von der Drehlage der Kurbelwelle angesteuert; eine feste mechanische Kopplung mit der Kurbelwelle liegt nicht vor. Beispiele für elektromechanische Stellantriebe für Gaswechselventile sind aus DE 297 12 502 U1 oder EP 0 724 067 A1 bekannt. Sie weisen eine zwischen einer geschlossenen und einer offenen Stellung liegende Ruhestellung auf, aus der sie mittels Elektromagneten ausgelenkt werden können.

Um ein Gaswechselventil zu öffnen oder zu schließen, wird die Spule des jeweiligen Elektromagneten bestromt, wobei der erforderliche Strom in einer Fangphase größer ist als in einer Haltephase, in der das Gaswechselventil in einer Endstellung gehalten wird.

Während bei herkömmlichem, nockenwellenbetätigtem Ventiltrieb eine Vorgabe der Steuerzeiten im Betriebssteuergerät der Brennkraftmaschine nicht anfällt, müssen bei elektromechanisch betätigten Gaswechselventilen entsprechende Steuerzeiten berechnet und vorgegeben werden.

Dabei muß berücksichtigt werden, daß das Gaswechselventil zusammen mit dem Stellantrieb und dessen Federn einen FederMasse-Schwinger darstellt. Dessen Eigen- oder Resonanzfrequenz bestimmt die Geschwindigkeit, mit der das Ventil zwischen den Endstellungen bewegt werden kann.

Durch die physikalischen Gegebenheiten ist eine minimale Stellzeit von einer zur anderen Endstellung vorgegeben. Es ist bekannt, diese minimale Stellzeit bei der Berechnung der Steuerzeiten zu berücksichtigen.

Aus der im Oberbegriff berücksichtigten DE 195 26 681 A1 ist es bekannt, die Bestromung der das Stellglied in der Endstellung haltenden Spule eine gewisse Zeitspanne vor dem Zeitpunkt abzuschaffen, zu dem das Stellglied aus der Endstellung freigegeben werden soll, da durch mechanische und magnetische Effekte im Stellantrieb ein sogenanntes Kleben des Stellglieds in einer Endstellung auftritt. Dies ist auch in der DE 195 31 437 A1, der DE 196 23 698 A1 und der DE 195 18 056 A1 erwähnt.

Der Erfindung liegt die Aufgabe zugrunde, ein verbessertes Verfahren zum Steuern eines elektromechanischen Stellantriebes zu schaffen, bei dem die Auswirkungen des Klebens minimiert sind.

Diese Aufgabe wird durch die in Anspruch 1 und 2 definierte Erfindung gelöst.

Eine genaue Untersuchung ergab, daß das Kleben vom Abbau des Stromes in der Spule und dieser wiederum von der Versorgungsspannung des Stellantriebes und des Spulenstrompegels während des Haltens in der Endstellung abhängt. Deshalb wird in einer Variante der Erfindung mindestens eine dieser Größen erfaßt und die Zeitspanne tₖ abhängig davon gewählt.

Weiter zeigte sich, daß das durch Adhäsionseffekte im Stellantrieb bedingte mechanische Kleben weitgehend betriebsparameterunabhängig und über die Lebensdauer des Stellantriebes nur gering veränderlich ist. Das durch den Abbau des Stromes in der Spule bedingte magnetische Kleben hängt dagegen von erfaßbaren Betriebsparametern des Stellantriebes ab. In einer bevorzugten Ausgestaltung des Verfahrens werden deshalb diese Betriebsparameter erfaßt und zur Bestimmung einer Teilzeit der Zeitspanne tₖ verwendet, die betriebsparameterabhängig ist. Als weitere Teilzeit, die zusammen mit obiger erster Teilzeit die Zeitspanne ergibt, wird eine konstante, d.h. fest abgespeicherte Größe verwendet. Sie kann aber auch durch Messung der Gesamtzeitspanne tₖ in einem gewissen Zeitraster adaptiert werden.

Mit diesen Verfahren sind unerwünschte Steuerzeitschwankungen bei der Ansteuerung des Stellantriebes vermieden. Solche Steuerzeitschwankungen wirken sich bei einer Brennkraftmaschine mit elektromagnetisch betätigten Gaswechselventilen gerade beim Schließen der Einlaßventile stark negativ auf Abgasemissionen und Laufruhe aus.

Bevorzugte Ausgestaltungen der Erfindung sind in den Unteransprüchen gekennzeichnet.

Die Erfindung wird nachfolgend unter Bezugnahme auf die Zeichnung in einem Ausführungsbeispiel näher erläutert. In der Zeichnung zeigt:
- Fig. 1: einen Schnitt durch einen Stellantrieb für ein Gaswechselventil einer Brennkraftmaschine,
- Fig. 2a, 2b und 2c: den Stromverlauf in einer Treiberschaltung einer Spule des Stellantriebes,
- Fig. 3: die Treiberschaltung,
- Fig. 4: den Zeitverlauf des Spulenstroms in einer Spule und das Hubsignal der Bewegung des Stellglieds,
- Fig. 5: ein erstes Ablaufdiagramm eines Verfahrens zum Steuern des elektromechanischen Stellantriebs und
- Fig. 6: ein zweites Ablaufdiagramm des Verfahrens.

Fig. 1 zeigt einen elektromagnetischen Stellantrieb 1 für ein als Tellerventil ausgebildetes Gaswechselventil, das aus einem Ventilteller 2 mit Ventilsitz 3 und einem Ventilschaft 4 besteht, der in einer gehäuseseitigen Führung 5 gelagert ist und am oberen Ende mit einem Kegelstück 6 versehen ist. Der Ventilteller wird vom Stellantrieb 1 zwischen zwei Endstellungen bewegt: In einer oberen Endstellung ist das Gaswechselventil geschlossen und in einer unteren Endstellung geöffnet. Eine zwischen der gehäuseseitigen Führung 5 und dem Kegelstück 6 angeordnete Ventilfeder 8 beaufschlagt den Ventilteller in die Schließstellung.

Der Stellantrieb 1 besteht weiter aus einem oberen ferromagnetischen Spulenkörper 10 und einem unteren ferromagnetischen Spulenkörper 12, die jeweils eine Spule 14 und 16 tragen.

Innerhalb des oberen Spulenkörpers 10 ist verschiebbar ein Ankerschaft 17 gelagert, der einen plattenförmigen Anker 18 aufweist, der zwischen den beiden Spulen 14, 16 liegt. Die dem Anker 18 zugekehrten Stirnseiten 19 und 20 der beiden Spulenkörper 10 und 12 bilden Anschläge für den Anker 18 und definieren damit die obere und untere Endstellung des Gaswechselventils, in der es geöffnet bzw. geschlossen ist.

Eine Aktuatorfeder 22 ist zwischen dem Ankerschaft 17 und einem gehäuseseitigen Anschlag 24 eingespannt und beaufschlagt den Anker 18 in Richtung Öffnungsstellung des Ventiltellers 2. Der Anker 18 liegt auf dem Ventilschaft 4 auf. Solange die Spulen 14 und 16 stromlos sind, wird der Anker 18 von der Ventilfeder 8 und der Aktuatorfeder 22 in der Mittelstellung zwischen den beiden Stirnseiten 19 und 20 gehalten, wie dies in der Zeichnung dargestellt ist.

Die beiden Spulen 14 und 16 werden jeweils von einer Treiberschaltung 26, 27 bestromt, die von einer Regelschaltung 28 angesteuert werden.

Zur Messung des Hubes des Ankertellers 2 ist weiter ein Piezoelement 30' an der Aktuatorfederabstützung vorgesehen. Ein weiteres Piezoelement 32' ist an der gehäuseseitigen Führung 5 vorgesehen. Die Ausgangssignale der beiden Piezoelemente 30', 32' werden der Regelschaltung 28 zugeführt, die sie dazu verwendet, die Auftreffgeschwindigkeit des Ankers 18 auf den Spulenkörpern 10 bzw. 12 an den Stirnseiten 19 bzw. 20 so zu regeln, daß das Ventil ohne Prallen, geräuscharm, rasch und zum gewünschten Zeitpunkt in die jeweilige Endstellung überführt werden kann.

Die Treiberschaltung ist zusammen mit einer genaueren Darstellung der Regelschaltung 28 in Fig. 3 beispielhaft dargestellt. Die Fig. 3 zeigt die Treiberschaltung 26 für die Spule 14. Die Treiberschaltung 27 ist analog ausgebildet.

Die Spule 14 wird, wie in Fig. 3 zu sehen ist, durch eine asymmetrische Halbbrücke angesteuert. Dabei ist die Spule 14 zwischen einen Highside-FET Th, der andererseits an die Versorgungsspannung Vcc angeschlossen ist, und einen Lowside-FET Tl geschaltet, der wiederum andererseits über einen Widerstand R an das Bezugspotential angeschlossen ist. Zwischen das Bezugspotential und den Verbindungsknoten der Spule 14 mit dem Highside-FET Th ist in Durchlaßrichtung eine Diode D2 geschaltet. Zwischen den Verbindungsknoten der Spule 14 mit dem Lowside-FET Tl und der Versorgungsspannung Vcc ist in Durchlaßrichtung eine Diode D1 geschaltet. Schließlich ist die Versorgungsspannung Vcc mit dem Bezugspotential über einen Kondensator C verbunden. Zwischen Lowside-FET Tl und dem Bezugspotential liegt ein Widerstand R.

Durch Ein- und Ausschalten des Highside- und/oder Lowside-FET Th, Tl wird ein Sollstrom in der Spule 14 eingeregelt. Dabei wird der Iststrom über den Spannungsabfall am Widerstand R im Lowsidezweig gemessen. Der Spannungsabfall wird von einem Differenzverstärker 30 abgegriffen, dessen Ausgangswert über einen Addierknoten 31, dem noch eine Konstantspannungsquelle 32 zugeführt wird, einem Filter 33 und weiter einem Analog/Digital-Wandler 34 und einem Microcontroller 35 zugeführt wird.

Die Figuren 2a mit 2c zeigen nun den Stromfluß in der Schaltung 26 in verschiedenen Betriebszuständen des Stellantriebes. Dabei sind die der Fig. 3 entsprechenden Elemente mit den gleichen Bezugszeichen gekennzeichnet.

Fig. 2a zeigt die Bestromung der Spule 14 während des Haltens des Stellantriebes in der Endstellung, in der das Gaswechselventil geschlossen ist. Dabei fließt der Strom in Richtung des mit 40 bezeichneten Pfeiles von der Versorgungsspannung Vcc über den leitenden Highside-FET Th, durch die Spule 14 und den ebenfalls leitenden Lowside-FT Tl und durch den Widerstand R zum Bezugspotential. In Fig. 2b ist das Ausschalten der Spule zu sehen. Dazu wird der Highside-FET Th geöffnet. Dann baut sich die in der Spule 14 gespeicherte Energie durch den Stromfluß in Richtung des Pfeiles 40 über den Lowside-FET Tl und die Diode D2 ab. Um die Bestromung der Spule noch schneller zu beenden, kann die Treiberschaltung 26 in der in Fig. 2c bezeichneten Weise geschaltet werden. Dazu wird der Lowside-FET Tl ebenfalls geöffnet. Dieser als "Klemmen" bezeichnete Zustand entlädt die Spule 14 durch einen Stromfluß in Richtung des Pfeiles 40 über die Dioden D2 und D1 sowie den entsprechend vorgespannten Kondensator C. Durch Klemmen der Spule kann der Spulenstrom sehr viel schneller abgeschaltet werden, als durch bloßes Ausschalten, wie es in Fig. 2b dargestellt ist.

Der Strom in der Spule 14 fällt beim Klemmen mit einer Exponentialfunktion ab. Dieser Abfall ist in der Zeitreihe der Fig. 4 in der oberen Kurve dargestellt. Die Zeitkonstante des exponentialen Abfalls wird durch die Höhe der Versorgungsspannung bestimmt. Je höher die Versorgungsspannung ist, desto schneller findet der Stromabbau in der Spule 14 statt. Die Anfangsstromhöhe, d.h. der Strom, mit dem die Spule 14 in der Schaltung der Fig. 2a bestromt wird, beeinflußt die Zeitkonstante des exponentiellen Abfalles nicht, sehr wohl aber die Zeitdauer, bis der Strom ausreichend abgeklungen ist, d.h. bis das Stellglied aus der Endstellung freigegeben wird.

In Fig. 4 ist die Wirkung des "Klebens" in zwei Zeitreihen dargestellt. Die oberen Zeitreihe zeigt den Verlauf der Bestromung einer Spule beim Halten des Stellgliedes, beispielsweise die Bestromung der Spule 14, um den Anker 18 in der Endstellung zu halten, in der das Gaswechselventil geschlossen ist. Auf der X-Achse ist die Zeit t, auf der Y-Achse der Strom I aufgetragen. In der darunterliegenden Kurve ist das zugehörige Hubsignal H über der Zeit t aufgetragen, das aus den Ausgangssignalen der beiden Piezoelemente 30', 32' in der Regelschaltung 28 generiert wurde.

Wie in Fig. 4 zu sehen ist, wird die Spule 14 bis zur Zeit t₀ mit einem Haltestrom Im bestromt. Dabei wird von der Regelschaltung 28 der Strom zwischen den Werten Iₘᵢₙ und Iₘₐₓ geregelt. Zum Zeitpunkt t₀ wird die Spule 14 geklemmt. Der Strom I fällt dadurch zwischen der Zeit t₀ und t₁ auf 0 ab. Dieser Strompegel ist in Fig. 4 mit I₀ bezeichnet. Ab dem Zeitpunkt t₁ ist die Spule 14 somit nicht mehr bestromt.

Das zugehörige Hubsignal H zeigt, daß der Anker 18 sich erst zu einem späteren Zeitpunkt t₂ aus der Endstellung H₂ löst. Der Anker 18 verläßt somit die Stirnseite 19, der das Hubsignal H_{z} zugeordnet ist, erst eine Zeitspanne tₖ nach dem Zeitpunkt t₀, zu dem begonnen wurde, die Spule 14 zu klemmen. Während der Zeitspanne tₑ, in der sich der Strom in der Spule 18 abbaut, verbleibt der Anker 18 an der Stirnseite 19; das Hubsignal ist konstant auf dem Wert H_{z}. Dies ist durch das magnetische "Kleben" verursacht, das in der für den Spulenstromabbau erforderlichen Zeit begründet ist. Daß das Hubsignal darüber hinaus noch über die Zeitspanne tₘ den Wert H_{z} beibehält, d.h. daß der Anker 18 noch länger an der Stirnseite 19 verbleibt, hat seine Ursache im mechanischen "Kleben", das durch zusätzliche Adhäsionseffekte im Stellantrieb, z.B. durch einen Ölfilm oder durch Führungsreibung verursacht ist.

Verläßt der Anker die Stirnseite 19, wird er unter Wirkung der Federn 22,8 zur anderen Endstellung bewegt und dort mittels eines von der Spule 16 erzeugten magnetischen Feldes gefangen. Die Zeit für diese als "Freiflug" bezeichnete Bewegung ergibt sich aus der Wurzel des Quotienten von bewegter. Masse und Federkonstante, multipliziert mit einem Faktor von 2π.

Diese Effekte des "Klebens" betreffen natürlich gleichermaßen beide Endstellungen.

Um nun sicherzustellen, daß der Anker 18 bzw. das vom Stellglied angetriebenen Gaswechselventil zu einem vorbestimmten Zeitpunkt aus der Endstellung freigegeben wird und den "Freiflug" beginnt, wird ein Verfahren durchgeführt, dessen Schrittfolge schematisch in Fig. 5 dargestellt ist.

Im Schritt S1 werden die Versorgungsspannung Vcc sowie der aktuelle Spulenstrom I(t₀) gemessen. Aus diesen Parameterwerten wird die elektrische Klebzeit tₑ ermittelt. Dies kann beispielsweise mittels eines Kennfeldes erfolgen, in dem zu den Parametern die entsprechende Klebzeit abgelegt wurde. Alternativ kann dies auch über folgende Gleichung erfolgen:

Dabei bezeichnet T1 die Zeitkonstante des exponentialen Stromabklingens, die abhängig von der Höhe der Versorgungsspannung Vcc ermittelt wird, beispielsweise einer zuvor experimentell bestimmten Tabelle entnommen werden kann. Aus obiger Gleichung kann man durch einfaches Auflösen nach t die Zeitdauer bestimmen, bei der der Strom auf einen bestimmten Strom I_{f} abgefallen ist, bei dem die durch diesen Strom bewirkte magnetische Kraft kleiner wird, als die resultierende Kraft der Federn 22 und 8, die den Anker in die Mittellage beaufschlagt. Dieser Strom I_{f} ist für einen gegebenen Stellantrieb bekannt bzw. einfach experimentell zu ermittelt, indem der Strom Iₘ langsam solange abgesenkt wird, bis der Anker 18 sich aus der Endstellung löst.

Parallel zu den Schritten S1 und S2 wird in Schritt S3 die mechanische Klebzeit tₘ bestimmt, beispielsweise einem Kennfeld entnommen. Eine alternative Bestimmung der mechanischen Klebzeit tₘ wird später anhand von Fig. 6 noch erläutert werden.

In Schritt S4 werden die Klebzeiten tₑ und tₘ zur Zeitspanne tₖ addiert. In Schritt S5 wird auf bekannte Weise die Schaltzeitvorgabe t_{fv} bestimmt, zu der das Gaswechselventil die Endstellung verlassen soll.

In Schritt S6 wird nun der Zeitpunkt, zu dem die Spulenbestromung abzuschalten, d.h. die Spule zu klemmen ist, ermittelt, indem von der Schaltzeitvorgabe tₛᵥ die Klebzeit tₖ abgezogen wird, so daß der Schaltzeitpunkt tₛ erhalten wird.

Klemmt man nun die Spule zu diesen Schaltzeitpunkt tₛ, so ist sichergestellt, daß sich der Anker 18 des Stellantriebes bzw. das Gaswechselventil zur gewünschten Schaltzeitvorgabe tₛᵥ aus der Endstellung löst und den "Freiflug" beginnt.

Alternativ zur Entnahme der mechanischen Klebzeit tₘ aus einem Kennfeld in Schritt S3, was ja einen fixen Wert für die mechanische Klebzeit tₘ bedeutet, können die in Fig. 6 dargestellten Verfahrensschritte durchlaufen werden: Zuerst wird in Schritt S31 ein Startwert der mechanischen Klebzeit für ein dann folgendes Adaptionsverfahren aus einem Speicher entnommen. Dabei kann es sich um einen einmal eingespeicherten Wert oder um den beim letzten Betriebslauf der Regelschaltung 28 ermittelten Wert für die mechanische Klebzeit tₘ handeln. Dann wird in Schritt S32 mit diesem Startwert die Zeitspanne tₖ entsprechend den Schritten der Fig. 5 erstmalig bestimmt und zum Ansteuern des Stellantriebes verwendet. In Schritt S33 wird dabei gleichzeitig das Hubsignal H überwacht und die Zeitdifferenz zwischen der Zeit t₂, zu der sich das Stellglied bzw. der Anker 18 aus der Endstellung löst, und die Zeit t₀ ermittelt, zu der die Spule geklemmt wurde. Man erhält somit die Zeitspanne tₖ, die sich tatsächlich beim Betrieb des Stellantriebes eingestellt hat. Von diesem Meßwert für die Zeitspanne tₖ wird nun in Schritt S34 der zuvor im Verfahren nach Fig. 5 errechnete Wert für die Zeitspanne tₖ abgezogen. Diese Differenz kann positiv oder negativ sein, je nachdem, ob der errechnete Wert für die Zeitspanne tₖ größer oder kleiner als der gemessene Wert war. Die Differenz wird dann zum Wert für die mechanische Klebzeit tₘ addiert, von dem in Schritt S31 ausgegangen wurde. Dieser Wert wird dann für die nächste Durchführung des Verfahrens nach Fig. 6 beim nächsten Durchlauf des Schrittes S31 verwendet, so daß die mechanische Klebzeit tₘ ständig adaptiert wird.

Mit dieser Adaption ist es dann möglich, die Differenz zwischen dem Ausgangswert für die mechanische Klebzeit tₘ und dem als letzten adaptierten Wert zu bestimmen. Überschreitet die Differenz einen gewissen Schwellwert, kann man auf einen Fehler im mechanischen System schließen und diesen geeignet zur Anzeige bringen oder speichern.

Möchte man den Rechenaufwand bei der Durchführung des Verfahrens verringern, kann eine abgewandelte Version des Verfahrens nach Fig. 6 zum Einsatz kommen: Dabei wird nicht die mechanische Klebzeit tₘ adaptiert, sondern die gesamte Zeitspanne tₖ. Im Schritt S31 wird somit zuerst ein Ausgangswert für die Zeitspanne tₖ zur erstmaligen Ansteuerung des Stellantriebes entnommen. Dieser Wert wird dann durch Messung der sich tatsächlich einstellenden Zeitspanne tₖ in den Schritten S32 und S33 sowie S34 adaptiert, so daß für jede Ansteuerung des Stellantriebes immer der zuletzt gemessene Wert für die Zeitspanne tₖ verwendet wird.

## Patentansprüche

1. Verfahren zum Steuern eines elektromechanischen Stellantriebes, der ein Stellglied antreibt und der mindestens eine einer Endstellung des Stellgliedes zugeordnete Spule zum Halten des Stellgliedes in dieser Endstellung aufweist, bei welchem Verfahren die Bestromung der Spule eine gewisse Zeitspanne tₖ vor dem Zeitpunkt, zu dem das Stellglied aus der Endstellung freigegeben werden soll, abgeschaltet wird,
**dadurch gekennzeichnet,**
**daß** die Zeitspanne tₖ abhängig von der Versorgungsspannung des Stellantriebes und/oder des Spulenstromes während des Haltens des Stellgliedes in der Endstellung gewählt wird.

2. Verfahren nach Anspruch 1, **dadurch gekennzeichnet, daß** die Zeitspanne tₖ aus zwei Teilzeiten zusammengesetzt wird, wobei nur die erste Teilzeit abhängig vom Spulenstrom und/oder der Versorgungsspannung gewählt wird.

3. Verfahren nach Anspruch 2, **dadurch gekennzeichnet, daß** die zweite Teilzeit konstant gewählt wird.

4. Verfahren nach Anspruch 2, **dadurch gekennzeichnet, daß** die zweite Teilzeit mittels der Bestimmung der Zeitspanne tₖ nach Anspruch 2 adaptiert wird.

## Claims

1. Method for controlling an electromechanical actuator drive which drives an actuator element and which has at least one coil, assigned to a limit position of the actuator element, for holding the actuator element in this limit position, in which method the energization of the coil is switched off a certain time period tₖ before the time at which the actuator element is to be released from the limit position, **characterized in that** the time period tₖ is selected as a function of the supply voltage of the actuator drive and/or of the coil current while the actuator element is held in the limit position.

2. Method according to Claim 1, **characterized in that** the time period tₖ is composed of two composite times, only the first composite time being selected as a function of the coil current and/or as a function of the supply voltage.

3. Method according to Claim 2, **characterized in that** a constant value is selected for the second composite time.

4. Method according to Claim 2, **characterized in that** the second composite time is adapted by means of the determination of the time period tₖ according to Claim 2.

## Revendications

1. Procédé de commande d'un système d'actionnement électromécanique, qui entraîne un actionneur et qui présente au moins une bobine associée à une position terminale de l'actionneur pour maintenir l'actionneur dans cette position terminale, procédé dans lequel l'alimentation de la bobine est désactivée une période de temps tₖ donnée avant le moment auquel l'actionneur doit sortir de sa position terminale, **caractérisé en ce que** la période de temps tₖ est sélectionnée en fonction de la tension d'alimentation de l'actionneur et/ou de l'intensité de la bobine pendant le maintien de l'actionneur dans la position terminale.

2. Procédé selon la revendication 1, **caractérisé en ce que** la période de temps tₖ se compose de deux temps partiels, seul le premier temps partiel étant sélectionné en fonction de l'intensité de la bobine et/ou de la tension d'alimentation.

3. Procédé selon la revendication 2, **caractérisé en ce que** le deuxième temps partiel est sélectionné de façon à être constant.

4. Procédé selon la revendication 2, **caractérisé en ce que** le deuxième temps partiel est adapté au moyen de la détermination de la période de temps tₖ selon la revendication 2.
